# EUROPÄISCHE PATENTSCHRIFT

(11) **EP 2 467 838 B1**
(45) Veröffentlichungstag und Bekanntmachung des Hinweises auf die Patenterteilung: **12.06.2019**
(21) Anmeldenummer: 10754290.4
(22) Anmeldetag: 20.08.2010
(51) Int. Cl.: G07D 11/00

(54) **VORRICHTUNG UND VERFAHREN ZUR HANDHABUNG VON WERTSCHEINEN**
DEVICE AND METHOD FOR HANDLING VALUE NOTES
DISPOSITIF ET PROCÉDÉ POUR MANIPULER DES BILLETS DE BANQUE

(30) Priorität: 20.08.2009 DE 102009038175
(43) Veröffentlichungstag der Anmeldung: 27.06.2012
(73) Patentinhaber: Wincor Nixdorf International GmbH, 33106 Paderborn (DE)
(72) Erfinder: MICHELS, André, 34434 Borgentreich-Großeneder (DE); STROHDIEK, Heinz, 33106 Paderborn (DE); HEMPEL, René, 01097 Dresden (DE)
(86) Internationale Anmeldenummer: PCT/EP2010/062140
(87) Internationale Veröffentlichungsnummer: WO 2011/020904

(56) Entgegenhaltungen:
- EP-A1- 0 547 308
- EP-A1- 2 151 805
- EP-A2- 1 209 633
- EP-A2- 2 096 062

## Beschreibung

Die Erfindung betrifft eine Vorrichtung zur Handhabung von Wertscheinen, die ein erstes Modul und ein zweites Modul umfasst. Die Module haben jeweils einen Transportmechanismus zum Transport von Wertscheinen. Das erste Modul ist relativ zum zweiten Modul und/oder das zweite Modul relativ zum ersten Modul in mindestens eine Richtung bewegbar. In einem ersten Betriebszustand der Vorrichtung transportiert der Transportmechanismus des ersten Moduls und/oder der Transportmechanismus des zweiten Moduls Wertscheine vom ersten Modul zum zweiten Modul und/oder vom zweiten Modul zum ersten Modul. Das zweite Modul umfasst ein Führungselement zur Führung der Wertscheine beim Transport der Wertscheine vom ersten Modul zum zweiten Modul bzw. vom zweiten Modul zum ersten Modul. Das Führungselement ist im ersten Betriebszustand der Vorrichtung in einer Betriebsposition zur Führung der Wertscheine ausgerichtet. In einem zweiten Betriebszustand sind das erste und das zweite Modul derart relativ zueinander bewegt, dass keine Wertscheine vom ersten Modul zum zweiten Modul bzw. vom zweiten Modul zum ersten Modul transportierbar sind. Ferner betrifft die Erfindung ein Verfahren zur Handhabung von Wertscheinen.

Bekannte Geldautomaten umfassen einen Tresor, in dem mit Banknoten befüllte Geldkassetten aufnehmbar sind. Der Tresor hat eine Öffnung, durch die den Geldkassetten entnommene Banknoten vom Tresor einem Kopfmodul zuführbar sind und/oder eingezahlte Banknoten vom Kopfmodul dem Tresor zuführbar sind. Das Kopfmodul umfasst insbesondere ein Ein- und Ausgabemodul, mit dessen Hilfe auszuzahlende Banknoten an eine Bedienperson ausgegeben werden und/oder einzuzahlende Banknoten von der Bedienperson entgegengenommen werden. Sowohl das Kopfmodul als auch der Tresor umfassen jeweils einen Transportmechanismus zum Transport der Wertscheine. Zur sicheren Übergabe der Wertscheine zwischen dem Tresor und dem Kopfmodul umfasst der Tresor zwei Führungselemente, zwischen denen die Wertscheine beim Transport vom Tresor zum Kopfmodul und/oder vom Kopfmodul zum Tresor geführt werden. Die Führungselemente ragen vom Tresor aus in Richtung des Kopfmoduls, insbesondere in das Kopfmodul hinein. Zur Montage, Demontage und Wartung ist das Kopfmodul derart ausgebildet, dass es relativ zum Tresor aus dem Geldautomaten hinausschiebbar ist. Da die in das Kopfmodul hineinragenden Führungselemente des Tresors bei bekannten Geldautomaten starr ausgebildet und orts- und drehfest angeordnet sind, muss ein entsprechender Freiraum zwischen dem Tresor und dem Kopfmodul bzw. innerhalb des Kopfmoduls vorgesehen sein, so dass das Kopfmodul relativ zum Tresor bewegbar ist, ohne dass sich die Führungselemente mit Elementen des Kopfmoduls verhaken und eine Relativbewegung des Kopfmoduls zum Tresor somit verhindern. Nachteilig hieran ist, dass hierdurch viel Bauraum benötigt wird, der somit nicht für andere Bauelemente zur Verfügung steht.

Aus dem Dokument EP 1 209 633 B1 ist ein Geldautomat bekannt, der einen Geldschein-Transportmechanismus hat, der einen in einer herausnehmbaren Einheit vorgesehenen ersten Transportmechanismus und einen an diesen angeschlossenen Anschlusstransportmechanismus umfasst. Der Anschlusstransportmechanismus ist beim Herausnehmen der herausnehmbaren Einheit so betätigbar, dass er die Verbindung mit dem ersten Transportmechanismus und einen an diesen angeschlossenen Anschlusstransportmechanismus umfasst. Der Anschlusstransportmechanismus ist beim Herausnehmen der herausnehmbaren Einheit so betätigbar, dass er die Verbindung mit dem ersten Transportmechanismus steuert. Der Anschlusstransportmechanismus umfasst eine Führungseinrichtung, die zum Eingriff mit dem ersten Transportmechanismus zum Führen der Banknoten ausgelegt ist, und mit einem zweiten Vorsprung versehen ist, der an einer Stelle angeordnet ist, an der die Führungseinrichtung in Berührung mit einem an der herausnehmbaren Einheit vorgesehenen ersten Vorsprung kommt. Der erste Vorsprung drückt gegen den zweiten Vorsprung, um den Anschlusstransportmechanismus mit dem ersten Transportmechanismus in Verbindung zu bringen, wenn die herausnehmbare Einheit in das Gerät eingebaut wird. Die Führungseinrichtung ist bei herausgenommener herausnehmbarer Einheit in einer Nichtbetriebsposition angeordnet und wird erst beim Hereinschieben der herausnehmbaren Einheit durch den Kontakt zwischen dem ersten und dem zweiten Vorsprung in eine Betriebsposition verbracht, in der die Wertscheine mit Hilfe des Transportmechanismus transportierbar sind. Nachteilig hieran ist, dass durch den ersten und den zweiten Vorsprung Bauraum benötigt wird, insbesondere beim Herausnehmen der herausnehmbaren Einheit Freiraum für den in der herausnehmbaren Einheit vorgesehenen zweiten Vorsprung benötigt wird, damit dieser sich nicht mit anderen Bauelementen verhakt. Ferner ist es nachteilig, dass ein solcher komplexer Mechanismus zum Aufrichten und Einklappen der Führungseinrichtung fehleranfällig ist.

Aus dem Dokument EP 0 547 308 A1 ist eine Vorrichtung zum Transport von blattförmigen Medien zwischen zwei zueinander verschiebbaren Modulen bekannt, bei der an einem der Module elastische Elemente angeordnet sind, die bei der betriebsmäßigen Ausrichtung in das andere Modul hineinragen und die blattförmigen Medien beim Transport führen. Werden die beiden Module relativ zueinander verschoben, so werden die elastischen Elemente über den Kontakt zu dem anderen Modul elastisch verformt.

Aus dem Dokument EP 1 209 633 A2 ist ebenfalls eine Vorrichtung zum Transport von blattförmigen Medien bekannt, die zwei zueinander verschiebbare Module umfasst. An einem der Moduel sind kammartige Elemente mit Führungsfingern vorgesehen, die in der betriebsmäßigen Position in das andere Modul hineinragen. Beim Verschieben der beiden Module relativ zueinander kontaktiert ein an dem anderen Modul befestigter Vorsprung die kammartigen Elemente und legt diese hierdurch um, sodass die beiden Moudle zueinander verschoben werden können.

Es ist Aufgabe der Erfindung, eine Vorrichtung und ein Verfahren zur Handhabung von Wertscheinen anzugeben, bei denen zwei Module auf einfache Weise platzsparend relativ zueinander bewegbar sind.

Diese Aufgabe wird durch eine Vorrichtung mit den Merkmalen des Patentanspruchs 1 und durch ein Verfahren mit dem Merkmal des unabhängigen Verfahrensanspruchs gelöst. Vorteilhafte Weiterbildungen der Erfindungen sind in abhängigen Patentansprüchen angegeben.

Erfindungsgemäß wird zumindest ein Teilbereich des Führungselementes beim Bewegen der Module relativ zueinander durch den Kontakt mit dem ersten Modul derart in Richtung des zweiten Moduls umgelegt wird, dass das Führungselement beim Bewegen der Module relativ zueinander zumindest temporär eine dem zweiten Modul zugewandte Oberfläche des ersten Moduls kontaktiert. Dadurch können die Module relativ zueinander verschoben werden, ohne dass hierfür ein Freiraum zwischen den Modulen bzw. innerhalb des ersten Moduls freigelassen werden muss, damit sich das Führungselement beim Bewegen der Module relativ zueinander nicht mit dem ersten Modul verhakt und somit ein Bewegen der Module relativ zueinander verhindert. Insbesondere wird hierdurch erreicht, dass das Führungselement, das in der ersten Betriebsposition in das erste Modul hineinragt, beim Bewegen der Module relativ zueinander jeweils soweit in Richtung des zweiten Moduls durch den Kontakt zum ersten Modul umgelegt wird, dass es eine dem zweiten Modul zugewandte Oberfläche des das Führungselement umlenkenden Elementes des ersten Moduls kontaktiert und hierbei gerade soweit umgelegt wird, dass die Module relativ zueinander bewegbar sind. Das Führungselement wird insbesondere durch den Kontakt zu den dem zweiten Modul zugewandeten Bauteilen des ersten Moduls umgelegt. Alternativ kann das erste Modul auch eine Begrenzungswand, die das erste Modul in Richtung des zweiten Moduls begrenzt, umfassen und das Führungselement durch den Kontakt zu dieser Begrenzungswand umgelegt werden. Beim Bewegen der Module relativ zueinander schleift das Führungselement insbesondere an der Begrenzungswand.

Da sich erfindungemäß das Führungselement im zweiten Betriebszustand der Vorrichtung in die Betriebsposition ausrichtet und das erste Modul nicht kontaktiert, ist es nicht notwendig an den Modulen Vorsprünge oder ähnliche Elemente vorzusehen, die beim Bewegen der Module relativ zueinander die Führungselemente umlegen bzw. von einem ungelegten Zustand wieder in die Betriebsposition aufrichten. Hierdurch wird die Fehleranfälligkeit reduziert, Bauraum eingespart, der Aufbau der Vorrichtung vereinfacht und eine Modultrennung auf einfache Weise realisiert.

Bei einer bevorzugten Ausführungsform der Erfindung richten sich die Führungselemente im zweiten Betriebszustand der Vorrichtung automatisch in der Betriebsposition aus. Unter einem automatischen Ausrichten des Führungselements wird insbesondere verstanden, dass das Führungselement ohne eine Aktorik, die beim Bewegen Module relativ zueinander betätigt wird, in der Betriebsposition ausgerichtet wird.

Das zweite Modul ist oder umfasst insbesondere ein Tresor zur Aufnahme von Geldkassetten eines Geldautomaten und das erste Modul ist oder umfasst insbesondere ein eine Eingabe- und Ausgabeeinheit zur Eingabe- und/oder Ausgabe von Banknoten umfassendes Kopfmodul des Geldautomaten. Das Kopfmodul ist insbesondere auf Schienen gelagert und relativ zum ortsfest angeordneten Tresor verschiebbar. Der erste Betriebszustand ist vorzugsweise derjenige Betriebszustand des Geldautomaten, in dem die Banknoten einzahlbar und/oder auszahlbar sind. Durch das Verschieben des Kopfmoduls relativ zum Tresor wird erreicht, dass das Kopfmodul auf einfache Weise montiert und demontiert werden kann sowie dass der Transportmechanismus des Kopfmoduls auf einfach Weise für Wartungen, insbesondere zur Beseitigung von Banknotenstaus, zugänglich ist. Bei einer alternativen Ausführungsform der Erfindung kann das zweite Modul auch ein Tresor eines automatischen Kassensystems oder einer automatischen Tresorkasse sein, sowie das erste Modul ein Kopfmodul des automatischen Kassensystems bzw. der automatischen Tresorkasse.

Das zweite Modul umfasst eine Begrenzungswand, die das zweite Modul in Richtung des ersten Moduls begrenzt. Die Begrenzungswand weist eine Öffnung, insbesondere einen Spalt auf, durch die die Wertscheine beim Transport der Wertscheine vom ersten Modul zum zweiten Modul und/oder vom zweiten Modul zum ersten Modul transportierbar sind. Das Führungselement ist insbesondere an einer seitlichen Begrenzung dieser Öffnung angeordnet. Das Führungselement wird beim Bewegen der Module relativ zueinander vorzugsweise derart umgelegt, dass es die dem ersten Modul zugewandte Oberfläche der Begrenzungswand temporärer kontaktiert. Hierdurch wird erreicht, dass das Führungselement weitestmöglich umgelegt wird, so dass zwischen dem ersten Modul und dem zweiten Modul nur ein minimaler Freiraum benötigt wird.

Es ist vorteilhaft, wenn beim Bewegen der Module vom zweiten Betriebszustand in den ersten Betriebszustand zumindest ein Teilbereich des Führungselementes durch den Kontakt mit dem ersten Modul derart in Richtung des zweiten Moduls umgelegt wird, dass das Führungselement beim Bewegen der Module relativ zueinander zumindest temporär eine dem zweiten Modul zugewandte Oberfläche des ersten Moduls kontaktiert. Hierdurch wird erreicht, dass die Module auch entgegen der Richtung, in der sie vom ersten in den zweiten Betriebszustand bewegt werden, bewegt werden können, ohne dass das Führungselement sich mit dem ersten Modul, insbesondere einem Bauelement des ersten Moduls, verhakt. Das Führungselement wird beim Bewegen der Module vom zweiten in den ersten Betriebszustand insbesondere in umgekehrter Richtung umgelegt wie beim Bewegen der Module vom ersten in den zweiten Betriebszustand.

Des Weiteren ist es vorteilhaft, wenn das Führungselement mindestens zwei, vorzugsweise mehr als zwei, zueinander beabstandete Führungsfinger zur Führung der Wertscheine beim Transport der Wertscheine vom ersten Modul zum zweiten Modul und/oder vom zweiten Modul zum ersten Modul umfasst und wenn der Transportmechanismus des ersten Moduls mindestens ein Transportelement umfasst, das im ersten Betriebszustand zumindest teilweise zwischen den Führungsfingern angeordnet ist. Durch die Anordnung des Transportelements des Transportmechanismuses des ersten Moduls zwischen den Führungsfingern des Führungselementes des zweiten Moduls wird erreicht, dass die Wertscheine sicher vom ersten Modul zum zweiten Modul bzw. vom zweiten Modul zum ersten Modul transportierbar sind und nicht von einem durch die Transportmechanismen gebildeten Transportpfad unbeabsichtigt abgelenkt werden bzw. sich mit den Führungsfingern verhaken. Das Transportelement ist insbesondere ebenfalls ein Führungsfinger, eine Rolle oder eine Walze. Durch das Vorsehen einer Vielzahl von zueinander beabstandeten Führungsfingern und das Vorsehen mehrere Führungsfinger im ersten Modul, die jeweils zwischen den Führungsfingern des Führungselementes des zweiten Moduls angeordnet sind, wird eine Verkämmung erreicht, die einen zuverlässigen Transport der Wertscheine gewährleistet.

Bei einer bevorzugten Ausführungsform der Erfindung ist zumindest ein dem ersten Modul zugewandter Endbereich des Führungselementes elastisch, so dass das erste Modul zumindest den Endbereich des Führungselementes beim Bewegen der Module relativ zueinander durch den Kontakt mit dem Endbereich in Richtung des zweiten Moduls umbiegt. Auf Grund seiner elastischen Verformbarkeit richtet sich der Endbereich im ersten sowie im zweiten Betriebszustand in Betriebsposition aus. Die Betriebsposition ist insbesondere diejenige Position, in der das Führungselement aufgerichtet ist. Beim Bewegen der Module relativ zueinander wird das Führungselement durch den Kontakt mit dem ersten Modul aus der aufgerichtete Position umgebogen, wobei es insbesondere immer nur soweit umgebogen wird, dass das erste Modul relativ zum zweiten Modul bzw. umgekehrt bewegbar ist. Sobald das Führungselement das erste Modul nicht mehr kontaktiert, richtet sich das Führungselement automatisch wieder in der Betriebsposition aus.

Der Endbereich ist insbesondere aus einem Material gefertigt, das eine hohe zulässige Dehnung hat und kein oder nur geringes Kriechverhalten aufweist. Der Endbereich ist insbesondere aus einem Particulate Organic Matter (POM), einem Thermoplastischen Elastomär (TPU) und/oder einem Federstahl gefertigt. Bei einer bevorzugten Ausführungsform der Erfindung ist das gesamte Führungselement aus demselben Material gefertigt, so dass es auf einfache Weise, insbesondere mittels eines Spritzverfahrens, gefertigt werden kann. Hierdurch werden die Herstellungskosten reduziert.

Ferner ist es vorteilhaft, wenn zumindest der Endbereich in Richtung des ersten Moduls eine derart abnehmende Wandstärke hat, dass die mechanische Spannung im Endbereich beim Umbiegen des Führungselementes beim Bewegen der Module relativ zueinander an jeder Stelle gleich ist. Hierdurch wird erreicht, dass zumindest die Endbereiche des Führungselementes, vorzugsweise das gesamte Führungselement, einen Körper gleicher Festigkeit bilden. Auf diese Weise wird bewirkt, dass zumindest der Endbereich des Führungselementes ein gleichmäßiges Dehnungsverhalten aufweist und Spannungsspitzen und somit Materialschädigungen vermieden werden. Ferner wird hierdurch erreicht, dass der Materialbedarf bei der Fertigung des Führungselementes reduziert wird.

Bei einer alternativen Ausführungsform der Erfindung ist das mindestens eine Führungselement um eine quer zu der Richtung, in der die Module relativ zueinander bewegbar sind, verlaufende Drehachse drehbar gelagert. Das Führungselement wird durch mindestens eine Feder im ersten Betriebszustand und im zweiten Betriebszustand in der Betriebsposition gehalten. Beim Bewegen der Module relativ zueinander wird das Führungselement durch den Kontakt mit dem ersten Modul entgegen der Federkraft der Feder um die Drehachse in Richtung des zweiten Moduls gedreht und somit umgelegt. Auf diese Weise wird erreicht, dass das Führungselement umgelegt wird, ohne dass das Führungselement hierbei elastisch verformt wird. Hierdurch wird Kriechverhalten und anderen Materialschädigungen vorgebeugt. Das Führungselement wird hierbei nur so lange umgelegt, wie es das erste Modul kontaktiert. Besteht kein Kontakt zwischen dem ersten Modul und dem Führungselement richtet sich das Führungselement auf Grund der Federkraft der Feder wieder in der Betriebsposition aus.

Es ist vorteilhaft, wenn das Führungselement eine Welle, deren Längsachse mit der Drehachse zusammenfällt, und mindestens zwei mit der Welle drehfest verbundene Führungsfinger umfasst. Die um die Drehachse drehbar gelagerte Welle wird über die Feder derart gehalten, dass die Führungsfinger und somit das gesamte Führungselement in der Betriebsposition ausgerichtet ist. Auf diese Weise wird erreicht, dass alle Führungsfinger mit Hilfe nur einer Feder in der Betriebsposition gehalten werden. Bei einer alternativen Ausführungsform der Erfindung kann die Welle auch drehfest angeordnet sein und jeder Führungsfinger über eine eigene Feder federnd angeordnet sein, so dass sich die Führungsfinger beim Bewegen der Module relativ zueinander durch den Kontakt zum ersten Modul umlegen.

Des Weiteren ist es vorteilhaft, wenn die Feder eine erste Feder ist und wenn eine zweite Feder vorgesehen ist, die das Führungselement in der Betriebsposition hält. Die zweite Feder ist insbesondere eine Blattfeder, wobei die Blattfeder vorzugsweise derart ausgebildet ist, dass sie nur eine leichte Arritierung des Führungselementes in der Betriebsposition bewirkt. Durch diese zweite Feder wird erreicht, dass sich das Führungselement nicht schon bei geringen Kräften aus seiner Betriebsposition bewegen. Solche geringen Kräfte können beispielsweise bei dem Transport der Wertscheine auftreten.

Ferner ist es vorteilhaft, wenn das Führungselement ein erstes Führungselement ist, das zweite Modul ein zweites Führungselement zur Führung der Wertscheine beim Transport der Wertscheine vom ersten Modul zum zweiten Modul und/oder vom zweiten Modul zum ersten Modul umfasst, wenn der Transportmechanismus des ersten Moduls und/oder der Transportmechanismus des zweiten Moduls die Wertscheine beim Transport der Wertscheine vom ersten Modul zum zweiten Modul und/oder vom zweiten Modul zum ersten Modul zwischen dem ersten Führungselement und dem zweiten Führungselement hindurch transportiert, wenn zumindest ein Bereich des zweiten Führungselements im ersten Betriebszustand der Vorrichtung in das ersten Modul hineinragt, wenn das erste Modul zumindest einen Teilbereich des zweiten Führungselementes beim Bewegen der Module relativ zueinander durch den Kontakt mit dem Führungselement derart in Richtung des zweiten Moduls umlegt, dass das zweite Führungselement beim Bewegen der Module relativ zueinander zumindest temporär eine dem zweiten Modul zugewandte Oberfläche des ersten Moduls kontaktiert, wenn das zweite Führungselement im zweiten Betriebszustand der Vorrichtung das erste Modul nicht mehr kontaktiert, und wenn sich das zweite Führungselement im zweiten Betriebszustand der Vorrichtung in die Betriebsposition ausrichtet. Hierdurch wird erreicht, dass die zu transportierenden Wertscheine beim Transport vom ersten Modul zum zweiten Modul und/oder vom zweiten Modul zum ersten Modul an beiden Seiten durch jeweils ein Führungselement geführt werden. Das erste Führungselement und das zweite Führungselement sind insbesondere unabhängig voneinander umlegbar.

Ferner ist es vorteilhaft, wenn das erste Modul ein drittes Führungselement zur Führung der Wertscheine beim Transport der Wertscheine vom erste Modul zum zweiten Modul und/oder vom zweiten Modul zum ersten Modul umfasst, wenn das dritte Führungselement im ersten Betriebszustand der Vorrichtung in einer Betriebsposition zur Führung der Wertscheine ausgerichtet ist, wenn zumindest ein Bereich des dritten Führungselements im ersten Betriebszustand der Vorrichtung in das zweite Modul hineinragt, dass das zweite Modul zumindest einen Teilbereich des dritten Führungselementes beim Bewegen der Module relativ zueinander durch den Kontakt mit dem Führungselement derart in die Richtung des ersten Moduls umgelegt, dass das dritte Führungselement beim Bewegen der Module relativ zueinander zumindest temporär eine dem ersten Modul zugewandte Oberfläche des zweiten Moduls kontaktiert, wenn im zweiten Betriebszustand der Vorrichtung das dritte Führungselement das zweite Modul nicht mehr kontaktiert, und wenn sich das dritte Führungselement im zweiten Betriebszustand der Vorrichtung in die Betriebsposition ausrichtet. Durch das Vorsehen eines solchen dritten Führungselementes wird die Zuverlässigkeit der Führung der Wertscheine beim Transport zwischen den Modulen erhöht.

Ferner ist es vorteilhaft, wenn das erste Modul ein viertes Führungselement zur Führung der Wertscheine beim Transport der Wertscheine vom ersten Modul zum zweiten Modul und/oder vom zweiten Modul zum ersten Modul umfasst, wenn das vierte Führungselement im ersten Betriebszustand der Vorrichtung in einer Betriebsposition zur Führung der Wertscheine ausgerichtet ist, wenn zumindest ein Bereich des vierten Führungselementes im ersten Betriebszustand der Vorrichtung das zweite Modul hineinragt, wenn das zweite Modul zumindest einen Teilbereich des vierten Führungselements beim Bewegen der Module relativ zueinander durch den Kontakt mit dem Führungselement derart in Richtung des ersten Moduls umlegt, dass das vierte Führungselement beim Bewegen der Module relativ zueinander zumindest temporär eine dem ersten Modul zugewandte Oberfläche des zweiten Moduls kontaktiert, wenn im zweiten Betriebszustand der Vorrichtung das vierte Führungselement das zweite Modul nicht mehr kontaktiert, und wenn sich das vierte Führungselement im zweiten Betriebszustand der Vorrichtung in die Betriebsposition ausrichtet. Durch das Vorsehen eines solchen vierten Führungselementes wird erreicht, dass die Wertscheine zuverlässig zwischen dem dritten und dem vierten Führungselement transportiert werden.

Das zweite, das dritte und/oder das vierte Führungselement sind insbesondere derart ausgebildet, wie zuvor für das erste Führungselement angegeben. Insbesondere umfassen sowohl das zweite, das dritte als auch das vierte Führungselement jeweils eine Vielzahl von Führungsfingern. Das erste und das dritte Führungselement sowie das zweite und das vierte Führungselement sind insbesondere derart ausgebildet und derart zueinander geordnet, dass jeweils ein Führungsfinger des dritten Führungselementes zwischen zwei Führungsfingern des ersten Führungselementes angeordnet ist und jeweils ein Führungsfinger des vierten Führungselementes zwischen zwei Führungsfingern des zweiten Führungselements angeordnet ist. Hierdurch wird eine Verkämmung zwischen dem ersten und dem dritten Führungselement bzw. dem zweiten und dem vierte Führungselement erreicht und somit eine sichere Führung der Wertscheine gewährleistet. Bei einer alternativen Ausführungsform der Erfindung können die Führungselemente auch unterschiedlich ausgebildet sein.

Das durch den unabhängigen Verfahrensanspruch spezifizierte Verfahren kann auf die gleiche Weise weitergebildet werden wie die Vorrichtung nach Anspruch 1. Insbesondere kann das Verfahren mit den in den auf die Vorrichtung rückbezogenen abhängigen Ansprüchen angegebenen Merkmalen bzw. entsprechenden Verfahrensmerkmalen weitergebildet werden.

Weitere Merkmale und Vorteile der Erfindung ergeben sich aus der folgenden Beschreibung, die die Erfindung in Verbindung mit den beigefügten Figuren anhand von Ausführungsbeispielen näher erläutert.

Es zeigen:
- Fig. 1: eine schematische Darstellung eines Schnitts durch einen Ausschnitt eines Geldautomaten in einem ersten Betriebszustand;
- Fig. 2: eine schematische perspektivische Darstellung einer Übergabetransporteinheit eines Tresors des Geldautomaten;
- Fig. 3: eine schematische Seitenansicht der Übergabetransporteinheit nach Figur 2;
- Fig. 4: eine schematische perspektivische Darstellung eines Führungselements der Übergabetransporteinheit nach den Figuren 1 und 2;
- Fig. 5: eine schematische perspektivische Darstellung des Führungselements nach Figur 4 und eines weiteren Führungselementes zur Führung von Banknoten;
- Fig. 6: eine schematische Seitenansicht eines Führungsfingers des Führungselementes nach den Figuren 4 und 5;
- Fig. 7: eine schematische Schnittdarstellung eines Ausschnitts des Geldautoamten nach Figur 1 beim Herausziehen eines Kopfmoduls;
- Fig. 8: eine weitere schematische Schnittdarstellung eines Ausschnitts des Geldautomaten nach den Figuren 1 und 7 beim Herausziehen des Kopfmoduls;
- Fig. 9: eine schematische Schnittdarstellung eines Ausschnitts des Geldautomaten nach den Figuren 1, 7 und 8 in einem zweiten Betriebszustand;
- Fig. 10: eine schematische Schnittdarstellung eines Ausschnitts des Geldautomaten nach den Figuren 1, 7 bis 9 beim Hereinschieben des Kopfmoduls;
- Fig. 11: eine schematische perspektivische Darstellung eines Führungselements gemäß einer weiteren Ausführungsform der Erfindung;
- Fig. 12: eine weitere schematische perspektivische Darstellung des Führungselements nach Figur 11;
- Fig. 13: eine schematische Schnittdarstellung eines Ausschnitts eines Geldautomaten mit einem Führungselement nach den Figuren 11 und 12 im ersten Betriebszustand;
- Fig. 14: eine schematische Schnittdarstellung eines Ausschnitts des Geldautomaten nach Figur 13 beim Herausziehen des Kopfmoduls; und
- Fig. 15: eine schematische Schnittdarstellung eines Ausschnitts des Geldautomaten nach den Figuren 13 und 14 im zweiten Betriebszustand.

In Figur 1 ist eine schematische Schnittdarstellung eines Ausschnitts eines Geldautomaten 10 in einem ersten Betriebszustand gezeigt. Der Geldautomat 10 umfasst einen Tresor 12 und ein Kopfmodul 14. In dem Tresor 12 sind mehrere Geldkassetten zur Aufnahme von Banknoten aufnehmbar. Jeder Geldkassette ist ein Vereinzelungs- und Zuführmodul zugeordnet, über das Banknoten der Geldkassette zuführbar sind und Banknoten der Geldkassette entnehmbar und einem Transportmechanismus des Tresors 12 zuführbar sind.

Das Kopfmodul 14 umfasst eine Ein- und Ausgabeeinheit zur Ausgabe von auszuzahlenden Banknoten an eine Bedienperson und zur Eingabe von durch eine Bedienperson eingezahlten Banknoten. Sowohl der Tresor 12 als auch das Kopfmodul 14 haben jeweils eine Öffnung, durch die Banknoten von dem Kopfmodul 14 dem Tresor 12 zuführbar sind bzw. umgekehrt von dem Tresor 12 dem Kopfmodul 14 zuführbar sind. Der Tresor 14 umfasst einen Transportmechanismus, der die Öffnung des Kopfmoduls 14 mit der Ein- und Ausgabeeinheit verbindet. Der Transportmechanismus des Tresors 12 verbindet die in dem Tresor 12 aufgenommenen Geldkassetten mit der Öffnung des Tresors 12.

Bei einer alternativen Ausführungsform der Erfindung kann der Geldautomat 10 auch lediglich zur Auszahlung von Banknoten dienen. In diesem Fall sind ausschließlich Banknoten von dem Tresor 12 über die Öffnung des Tresors 12 und die Öffnung des Kopfmoduls 14 dem Kopfmodul 14 zuführbar. Bei einer weiteren alternativen Ausführungsform der Erfindung können der Tresor 12 und das Kopfmodul 14 auch ein Tresor und ein Kopfmodul eines automatischen Kassensystems oder einer automatischen Tresorkasse sein.

Bei dem in Figur 1 dargestellten ersten Betriebszustand des Geldautomaten 10 sind der Tresor 12 und das Kopfmodul 14 derart zueinander angeordnet, dass die Öffnung des Tresors 12 und die Öffnung des Kopfmoduls 14 einander gegenüberliegen, so dass Banknoten zwischen dem Tresor 12 und dem Kopfmodul 14 transportierbar sind. Ferner umfasst der Geldautomat 10 eine Übergabetransporteinheit 16, die zur Führung der Banknoten bei der Übergabe der Banknoten vom Kopfmodul 14 zum Tresor 12 bzw. vom Tresor 12 zum Kopfmodul 14 dient.

In Figur 2 ist eine schematische perspektivische Darstellung einer solchen Übergabetransporteinheit 16 dargestellt. Elemente mit gleichem Aufbau oder gleicher Funktion haben dieselben Bezugszeichen. Die Übergabetransporteinheit 16 ist in die Öffnung des Tresors 12 eingesetzt und umfasst eine Gehäuseeinheit 18, die fest mit dem Tresor 12 verbunden ist. Die Gehäuseeinheit 18 hat ein einen Schlitz 20 aufweisendes Abdeckelement 22, über das die Öffnung des Tresors 12 zumindest teilweise abgedeckt wird. Die Banknoten werden beim Transport vom Tresor 12 zum Kopfmodul 14 bzw. beim Transport vom Kopfmodul 14 zum Tresor 12 durch den Schlitz 20 hindurch transportiert. Die Banknoten werden hierbei insbesondere derart ausgerichtet transportiert, dass ihre lange Seite quer zur Transportrichtung ausgerichtet ist, d.h. in einer sogenannten "long side first"-Ausrichtung.

Ferner umfasst die Übergabetransporteinheit 16 zwei Führungselemente 24, 26 zur Führung der Banknoten beim Transport der Banknoten vom Tresor 12 zum Kopfmodul 14 und vom Kopfmodul 14 zum Tresor 12. Die Banknoten werden hierbei zwischen den Führungselementen 24, 26 hindurch transportiert, so dass die Banknoten auf beiden Seiten durch jeweils ein Führungselement 24, 26 geführt werden. Hierdurch wird eine sichere Übergabe der Banknoten vom Kopfmodul 14 zum Tresor 12 bzw. vom Tresor 12 zum Kopfmodul 14 sichergestellt und Banknotenstaus vorgebeugt.

In Figur 3 ist eine schematische Seitenansicht der Übergabetransporteinheit 16 nach Figur 2 gezeigt. Die Übergabetransporteinheit 16 umfasst ferner zwei Gleitelemente 28, 30, die jeweils an einer Seite des Spaltes 20 angeordnet sind und zwischen denen die Banknoten hindurchtransportiert werden, wobei sie durch die Gleitelemente 28, 30 geführt werden.

In Figur 4 ist eine schematische perspektivische Darstellung des ersten Führungselements 24 nach den Figuren 2 und 3 gezeigt. Das zweite Führungselement 26 ist vorzugsweise identisch mit dem ersten Führungselement 24 ausgebildet.

Das erste Führungselement 24 umfasst eine Welle 32 und acht Führungsfinger, von denen einer beispielhaft mit dem Bezugszeichen 34 bezeichnet ist. Bei einer alternativen Ausführungsform der Erfindung kann das Führungselement 24 auch mehr oder weniger als acht Führungsfinger 34 umfassen. Die Führungsfinger 34 des Führungselements 24 sind insbesondere identisch ausgebildet. Alternativ können die Führungsfinger 34 aber auch unterschiedlich ausgebildet sein. Bei einer weiteren alternativen Ausführungsform der Erfindung kann das Führungselement 24 anstelle einer Vielzahl von Führungsfingern 34 auch ein durchgängiges plattenförmiges Element zur Führung der Banknoten umfassen.

Die Führungsfinger 34 sind drehfest mit der Welle 32 verbunden. Hierzu weist die Welle 32 eine in axiale Richtung verlaufende Nut 36 auf, in die jeweils eine Erhebung 38 eines Führungsfingers 34 hineinragt, so dass die Führungsfinger 34 über die Erhebungen 38 mit der Nut 36 in Eingriff stehen und somit nicht relativ zur Welle 32 verdrehbar sind.

In Figur 5 ist eine schematische perspektivische Darstellung des ersten Führungselements 24 nach Figur 4 und des Gleitelements 30 dargestellt. Das Führungselement 24 ist relativ zum Gleitelement 30 drehbar gelagert, wohingegen das Gleitelement 30 ortsfest mit der Gehäuseeinheit 18 und somit ortsfest mit dem Tresor 12 verbunden ist. Das Führungselement 24 ist hierbei insbesondere derart gelagert, dass es in beide Richtungen um die Längssachse der Welle 32 drehbar ist.

Die Führungsfinger 34 sind derart auf der Welle 32 angeordnet, dass zwei benachbarte Führungselemente 34 jeweils zueinander beabstandet sind. Das Gleitelement 30 weist eine Vielzahl von Gleitflächen 40 auf, wobei die Gleitflächen 40 jeweils zwischen zwei Führungsfingern 34 angeordnet sind. Auf diese Weise wird erreicht, dass sich die Führungsfinger 34 bei einem Drehen der Welle 32 gedreht werden, ohne dass sie durch die Gleitflächen 40 des Gleitelements 30 daran gehindert werden. Das zweite Gleitelement 28 ist insbesondere identisch mit dem ersten Gleitelement 30 ausgebildet.

In Figur 6 ist eine Seitenansicht eines Führungsfingers 34 dargestellt. Der Führungsfinger 34 umfasst einen in etwa hohlzylindrisch ausgebildeten Grundkörper 42, einen ersten Führungsbereich 44 und einen zweiten Führungsbereich 46. Der Grundkörper 42 und die Führungsbereiche 44, 46 sind insbesondere einstückig ausgebildet. Der Führungsfinger 34 ist über den Grundkörper 42 auf der Welle 32 montiert, wobei der Führungsfinger 34 insbesondere derart auf die Welle 32 gesteckt wird, dass die Welle 32 durch die Öffnung des hohlzylindrischen Grundkörpers 42 verläuft. Der Grundkörper 42 ist insbesondere aus einem zumindest leicht elastischen Material gefertigt und hat einen Innendruchmesser der geringfügig kleiner ist als der Außendurchmesser der Welle 32, so dass ein axiales Verrutschen des Führungsfingers 34 vermieden wird.

Die Führungselemente 24, 26 und somit die Führungsfinger 34 sind im ersten Betriebszustand des Geldautomaten 10 in einer Betriebsposition angeordnet, in der zwischen den Führungselemente 24, 26 Banknoten hindurch transportiert werden, die beim Transport durch die Führungsfinger 34 geführt werden. In der Betriebsposition sind die Führungsfinger insbesondere derart ausgerichtet, dass der erste Führungsbereich 44 in etwa parallel zu den Gleitflächen 40 der Gleitelemente 28, 30 verläuft. Der zweite Führungsbereich 46 ist relativ zum ersten Führungsbereich 44 um einen Winkel weg von dem Transportpfad, auf dem die Banknoten transportiert werden, abgewinkelt. Hierdurch wird erreicht, dass der Abstand zwischen zwei sich gegenüberliegenden Führungsfinger 34 an dem der Welle 32 abgewandten Ende der Führungsfinger 34 größer ist als der Abstand zwischen den ersten Führungsbereichen 44 einander gegenüberliegende Führungselemente 34. Somit werden vom Kopfmodul 14 dem Tresor 12 zugeführte Banknoten sicher zwischen den Führungselementen 24, 26 transportiert und verkannten sich nicht mit den dem Kopfmodul 14 zugewandten Enden der Führungsfinger 34.

Wie bereits erwähnt sind die Führungselemente 24, 26 in dem in Figur 1 gezeigten ersten Betriebszustand des Geldautomaten 10 in der Betriebsposition ausgerichtet. Die Betriebsposition ist insbesondere diejenige Position, in der die Führungsfinger 34 aufgerichtet sind. In der Betriebsposition ragt zumindest jeweils ein Bereich eines jeden Führungsfingers 34, 48 in das Kopfmodul 14 hinein. Auf diese Weise wird eine sichere Übergabe der Banknoten zwischen Transportmechanismus des Tresors 12 und dem Transportmechanismus des Kopfmoduls 14 sichergestellt. Der Transportmechanismus des Kopfmoduls 14 umfasst insbesondere Transportelemente, die jeweils zwischen den in das Kopfmodul 14 hineinragenden Bereichen zweier benachbarter Führungsfinger 34, 48 eines Führungselementes 24, 26 angeordnet sind. Auf diese Weise wird erreicht, dass die zu transportierenden Banknoten jederzeit seitlich geführt werden. Ferner wird hierdurch vermieden, dass sich die zu transportierenden Banknoten mit den Enden der Führungselemente 34, 48 verkannten können.

An jeweils einem Endbereich der Wellen 32, 50 der Führungselemente 24, 36 ist jeweils ein drehfest mit der Welle 32, 50 verbundener Aufsatz 52, 54 angeordnet. Die Aufsätze 52, 54 weisen jeweils ein Eingriffselemente 56, 58 auf, das jeweils mit einem ersten Ende einer Zugfeder 60, 62 in Eingriff steht. Die zweiten dem ersten Ende entgegengesetzten Enden der Zugfedern 60, 62 sind fest der Gehäuseeinheit 18 und somit mit dem Tresor 12 verbunden. Die Führungselemente 24, 26 werden über die Zugfedern 60, 62 in der Betriebsposition gehalten. Hierzu sind die Zugfedern 60, 62 insbesondere leicht vorgespannt im ersten Betriebszustand des Geldautomaten 10 angeordnet.

Ferner weisen die Aufsätze 52, 54 jeweils eine Abflachung 64, 66 auf, auf denen in der Betriebsposition der Führungselemente 24, 26 eine Blattfeder 68 aufliegt. Über die Blattfeder 68 werden die Führungselemente 24, 26 zusätzlich zu den Zugfedern 60, 62 in der Betriebsposition gehalten. Um die Führungselemente 24, 26 aus der Betriebsposition durch eine Drehung der Wellen 32, 50 zu verschwenken, muss die Blattfeder 68 gegen ihrer Federkraft leicht verformt bzw. angehoben werden, so dass durch die Blattfeder 68 eine leichte Arretiertung der Führungselemente 24, 26 in der Betriebsposition erfolgt. Hierdurch wird vermieden, dass sich die Führungselemente 24, 26 unbeabsichtigt, beispielsweise auf Grund der durch die zwischen ihnen hindurch zu transportierenden Banknoten bewirkten Kräfte, aus der Betriebsposition verdrehen. Bei einer alternativen Ausführungsform der Erfindung kann auch auf eine Blattfeder 68 verzichtet werden und die Ausrichtung der Führungselemente 24, 26 im ersten Betriebszustand des Geldautomaten 10 in der Betriebsposition ausschließlich über die Zugfedern 60, 62 erfolgen.

Bei einer weiteren alternativen Ausführungsform der Erfindung können die Wellen 32, 50 auch drehfest mit der Gehäuseeinheit 18 verbunden sein und jeder Führungsfinger 34, 48 einzeln über jeweils eine Zugfeder federnd mit der Welle 32, 50 verbunden sein, wobei jeder Führungsfinger 34, 48 durch die jeweilige Feder in der Betriebsposition gehalten wird. Das Kopfmodul 14 ist insbesondere auf Schienen gelagert und in Richtung des Doppelpfeils P1 relativ zum ortsfest angeordneten Tresor 12 bewegbar. Auf diese Weise wird eine einfache Montage und Demontage des Kopfmoduls 14 erreicht und die Wartung des Geldautomaten 10 vereinfacht. Auftretende Banknotenstaus können einfach beseitigt werden, indem das Kopfmodul 14 in Richtung des Pfeils P2 aus dem Geldautomaten 10 zumindest teilweise hinausgezogen wird.

In Figur 7 ist eine schematische Schnittdarstellung eines Ausschnittes des Geldautomaten 10 beim Hinausziehen des Kopfmoduls 14 gezeigt. Beim Bewegen des Kopfmoduls 14 relativ zum Tresor 12 werden die Führungsfinger 34, 48 durch den Kontakt zum Kopfmodul 14 derart um die Drehachse der Welle 32 bzw. 50 in Richtung des Pfeils P2 umgelegt, dass sie nicht mehr in das Kopfmodul 14 hineinragen. Die Führungsfinger 34, 48 werden hierbei insbesondere derart umgelegt, dass sie die dem Tresor 12 zugewandte Oberfläche 70 des Kopfmoduls 14 kontaktieren und insbesondere an der Oberfläche 70 schleifen. Auf diese Weise wird erreicht, dass zwischen dem Kopfmodul 14 und dem Tresor 12 nur ein minimaler Raum für die Führungsfinger 34, 48 beim Bewegen des Kopfmoduls 14 relativ zum Tresor 12 benötigt wird und somit wertvoller Bauraum eingespart, der für andere Elemente benutzt werden kann. Die Führungselemente 34, 48 werden soweit umgelenkt, dass zumindest die Führungsfinger 34 des in Verschiebungsrichtung P2 gesehen vorderen Führungselementes 24 soweit umgelegt werden, dass sie die dem Kopfmodul 14 zugewandte Oberfläche 72 des Tresors 12 kontaktieren.

Beim Umlegen der Führungsfinger 34, 48 werden die Führungselemente 24, 26 entgegen der Federkräfte der Zugfedern 60, 62 verdreht. Beim Verschieben des Kopfmoduls 12 in Verschiebungsrichtung P2 werden die Wellen 32, 50 der Führungselemente 24, 26, wie in Figur 7 dargestellt, im Uhrzeigersinn in Richtung der Pfeile P3 bzw. P4 gedreht. Durch das Verdrehen der Führungselemente 24, 26 werden die Zugfedern 60, 62 gespannt, so dass die Federkraft umso größer wird, je weiter die Führungselemente 24, 26 aus der Betriebsposition gedreht sind.

In Figur 8 ist eine weitere schematische Schnittdarstellung eines Ausschnitts des Geldautomaten 10 beim Herausziehen des Kopfmoduls 14 in Verschiebungsrichtung P2 gezeigt. Bei der in Figur 8 gezeigten Darstellungen ist die Ausrichtung der Führungselemente 34, 48 beim Herausziehen des Kopfmoduls 14 gezeigt. Der Führungsfinger 48 ist soweit in die Richtung des Pfeils P4 gedreht, dass er den Führungsfinger 34 kontaktiert. Der Führungsfinger 34 ist soweit aus der Betriebsposition gedreht, dass sein der Welle 32 abgewandtes Ende die Oberfläche 72 des Tresors 12 kontaktiert. Das Abdeckelement 22 des Gehäuseteils 18 weist mehrere Aussparungen auf, von denen in eine in Figur 2 beispielhaft mit dem Bezugszeichen 74 bezeichnet ist. Die Aussparungen 74 sind derart angeordnet, dass die Führungsfinger 34, 48 weitestmöglich aus der Betriebsposition gedreht werden können, ohne dabei durch das Abdeckelement 22 behindert zu werden.

In Figur 9 ist eine schematische Schnittdarstellung eines Ausschnittes des Geldautoamten 10 in einem zweiten Betriebszustand gezeigt. In dem zweiten Betriebszustand ist das Kopfmodul 14 soweit relativ zum Tresor 12 aus dem Geldautomaten 10 herausgezogen, dass die Führungselemente 24, 26 das Kopfmodul 14 nicht mehr kontaktieren. In dem zweiten Betriebszustand sind keine Wertscheine zwischen dem Kopfmodul 14 und dem Tresor 12 transportierbar. Der zweite Betriebszustand ist insbesondere derjenige Betriebszustand, in dem der Geldautomat 10 für die Wartung zugänglich ist.

Auf Grund der Federkräfte der Zugfedern 60, 62 richten sich die Führungselemente 24, 26 in dem zweiten Betriebszustand des Geldautomaten 10 automatisch wieder in die Betriebsposition aus, da sie keinen Kontakt mehr zum Kopfmodul 14 haben. Auf Grund der Federkräfte erfolgt dieses Aufrichten der Führungselemente 24, 26 automatisch, ohne dass hierzu eine Aktorik betätigt werden muss.

Bei einer alternativen Ausführungsform der Erfindung kann das Kopfmodul 14, anders als in Figur 9 dargestellt, in dem zweiten Betriebszustand auch nur soweit gegenüber dem Tresor 12 verschoben sein, dass die Führungsfinger 34, 36 noch in das Kopfmodul 14 hineinragen, aber nicht mehr durch das Kopfmodul 14 umgelegt werden. Bei einer weiteren alternativen Ausführungsform der Erfindung kann das Kopfmodul 14 auch keine Begrenzungswand in Richtung des Tresors 12 aufweisen. In diesem Fall werden die Führungselemente 24, 26 nicht durch den Kontakt mit der dem Tresor 12 zugewandten Begrenzungswand des Kopfmoduls 14, sondern durch die dem Tresor 12 zugewandten Oberflächen von Bauteilen des Kopfmoduls 14 umgelegt. Hierbei werden die Führungselemente 24, 26 insbesondere soweit umgelegt, dass sie die dem Tresor 12 zugewandten Oberflächen der Bauteile kontaktieren und richten sich nach dem Kontakt mit einem dieser Bauteile wieder soweit auf, wie es das nächste benachbarte Bauteil des Kopfmoduls 14 zulässt. Somit wird insbesondere erreicht, dass die Führungsfinger 34, 48 jederzeit an den dem Tresor 12 zugewandten Bauteilen des Kopfmoduls 12 schleifen, so dass ein Verschieben des Kopfmoduls 14 relativ zum Tresor 12 möglich ist.

In Figur 10 ist eine schematische Schnittdarstellung eines Ausschnitts des Geldautomaten 10 beim Hineinschieben des Kopfmoduls 14 vom zweiten Betriebszustand in dem ersten Betriebszustand in Richtung des Pfeils P5 dargestellt. Beim Verschieben des Kopfmoduls 14 in Richtung des Pfeils P5 werden die Führungsfinger 34, 48 in Richtung des Pfeils P5 durch den Kontakt mit dem Kopfmodul 14 umgelegt. Hierbei werden die Führungselemente 24, 36 und somit die Wellen 32, 50 entgegen dem Uhrzeigersinn in Richtung der Pfeile P6 und P7 entgegen der Federkräfte der Zugfedern 60, 62 gedreht. Nachdem das Kopfmodul 14 wieder soweit in Richtung des Pfeils P5 verschoben ist, dass das Kopfmodul 14 in dem ersten Betriebszustand angeordnet ist, richten sich die Führungselemente 24, 26 durch die Federkräfte der Zugfedern 60, 62 automatisch wieder in der Betriebsposition auf, d. h. die Führungselemente 24, 26 stellen sich wieder auf.

In Figur 11 ist eine schematische perspektivische Darstellung eines Führungselementes 100 gemäß einer weiteren Ausführungsform der Erfindung dargestellt. In Figur 12 ist eine weitere schematische perspektivische Darstellung des Führungselementes 100 nach Figur 11 gezeigt. Das Führungselement 100 umfasst acht Führungsfinger, von denen einer beispielhaft mit dem Bezugszeichen 102 bezeichnet ist. Alternativ kann das Führungselement 100 auch mehr oder weniger als acht Führungsfinger 102 umfassen. Ferner hat das Führungselement 100 eine Vielzahl von Führungswandungen, von denen eine beispielhaft mit dem Bezugszeichen 104 bezeichnet ist. Die Führungswandungen 104 dienen, wie auch die Führungsfinger 102, zur Führung der Banknoten beim Transport der Banknoten.

Im im Tresor 12 eingebauten Zustand sind die Führungswandungen 104 vom Kopfmodul 14 abgewandt, wohingegen die Führungsfinger 102 in das Kopfmodul 14 hineinragen. Die Führungsfinger 102 sind derart elastisch, dass sie zumindest in Richtung des Doppelpfeils P8 elastisch verformbar sind. Das gesamte Führungselement 100 ist insbesondere einstückig ausgebildet und aus demselben Material gefertigt. Das Führungselement 100 wird vorzugsweise mittels eines Spritzverfahrens aus einem Material hergestellt, das eine hohe zulässige Dehnung und ein geringes bzw. kein Kriechverhalten aufweist. Auf diese Weise wird eine einfache und kostengünstige Herstellung des Führungselementes 100 erreicht. Als Material für das Führungselement 100 werden insbesondere Particulate Organic Matters (POM), Thermoplastische Elastomäre (TPU) und/oder Federstahl verwendet.

In Figur 13 ist eine schematische Schnittdarstellung eines Ausschnitts des Geldautomaten 10 im ersten Betriebszustand dargestellt. An dem Tresor 12 des Geldautomaten 10 sind zwei Führungselemente 100, 106 angeordnet, wobei die Banknoten zwischen den Führungselementen 100, 102 bei der Übergabe der Banknoten zwischen dem Tresors 12 und dem Kopfmodul 14 hindurch transportiert werden. Die Führungselemente 100 und 106 sind insbesondere identisch ausgebildet. Bei einer alternativen Ausführungsform der Erfindung können die Führungselemente 100 und 106 auch unterschiedlich ausgebildet sein. Die Führungsfinger 102, 108 sind in dem ersten Betriebszustand in einer Betriebsposition angeordnet und ragen in dieser Betriebsposition in das Kopfmodul 14 hinein. In der Betriebsposition sind Banknoten zwischen dem Kopfmodul 14 und dem Tresor 12 transportierbar. Die Führungsfinger 102, 108 sind in der Betriebsposition insbesondere derart ausgerichtet, dass sie aufgerichtet sind.

In Figur 14 ist eine schematische Schnittdarstellung eines Ausschnitts des Geldautomaten 10 nach Figur 13 beim Verschieben des Kopfmoduls 14 von dem ersten Betriebszustand in den zweiten Betriebszustand in Richtung des Pfeils P2 dargestellt. Beim Verschieben des Kopfmoduls 14 relativ zum Tresor 12 werden die Führungsfinger 102, 108 durch den Kontakt mit dem Kopfmodul 14 derart elastisch verformt, dass sie nicht mehr in das Kopfmodul 14 hineinragen, sondern an einer im Tresor 12 zugewandten Oberfläche bzw. an den Oberflächen von dem Tresor 12 zugewandten Bauteilen des Kopfmoduls 14 beim Verschieben des Kopfmoduls 14 entlangschleifen. Die Führungsfinger 102, 108 sind insbesondere derart ausgebildet, dass sie hierbei nur elastisch und nicht plastisch verformt werden.

Bei einer bevorzugten Ausführungsform der Erfindung sind die Führungsfinger 102, 108 als Körper gleicher Festigkeit ausgebildet, so dass an jeder Stelle der Führungsfinger 102, 108 beim Verschieben des Kopfmoduls 14 relativ zum Tresor 12 die gleichen Spannungen wirken. Hierdurch wird über den Querschnitt der Führungsfinger 102, 108 ein gleichmäßiges Dehnungsverhalten der Führungsfinger 102, 108 bewirkt, wodurch Schädigungen der Führungsfinger 102, 108 vorgebeugt wird. Um einen Körper gleicher Festigkeit zu erreichen sind die Führungsfinger 102, 108 insbesondere derart ausgebildet, dass die Wandstärke der Führungsfinger 102, 108 von dem den Führungswandungen 104 abgewandten Enden der Führungsfinger 102, 108 zu den Führungswandungen 104 hin zunimmt.

In Figur 15 ist eine schematische Schnittdarstellung eines Ausschnitts des Geldautomaten 10 nach den Figuren 13 und 14 im zweiten Betriebszustand dargestellt. Im zweiten Betriebszustand ist das Kopfmodul 14 soweit relativ zum Tresor 12 in Richtung des Pfeils P2 verschoben, dass die Führungsfinger 102, 108 das Kopfmodul 14 nicht mehr kontaktieren. Auf Grund ihrer Elastizität richten sich die Führungsfinger 102, 108 im zweiten Betriebszustand wieder in der Betriebsposition aus, d. h. die Führungsfinger 102, 108 richten sich wieder auf.

Beim Hineinschieben des Kopfmoduls 14 entgegen der Richtung P2 werden die Führungsfinger 102, 108 verglichen mit Figur 14 in die entgegengesetzte Richtung elastisch umgebogen, so dass sie die dem Tresor 12 zugewandte Oberfläche 70 des Kopfmoduls 14 kontaktieren. Ist das Kopfmodul 14 wieder vom zweiten Betriebszustand in den ersten Betriebszustand verschoben, so richten sich die Führungsfinger 102, 108 wieder in die Betriebsposition aus, so dass wieder Banknoten zwischen dem Kopfmodul 14 und dem Tresor 12 transportierbar sind. Das Ausrichten der Führungsfinger 102, 108 in der Betriebsposition erfolgt sowohl im ersten als auch im zweiten Betriebszustand automatisch auf Grund der Elastizität der Führungsfinger 102, 108.

Bei einer alternativen Ausführungsform der Erfindung kann auch der Tresor 12 relativ zum Kopfmodul 14 bewegbar sein und das Kopfmodul 14 ortsfest angeordnet sein. Ebenso können alternativ sowohl das Kopfmodul 14 als auch der Tresor 12 beweglich angeordnet sein.

### Bezugszeichenliste

- 10: Geldautomat
- 12: Tresor
- 14: Kopfmodul
- 16: Übergabetransporteinheit
- 18: Gehäuseeinheit
- 20: Schlitz
- 22: Abdeckelement
- 24, 26, 100, 106: Führungselement
- 28, 30: Gleitelement
- 32, 50: Welle
- 34, 48, 102, 108: Führungsfinger
- 36: Nut
- 38: Erhebung
- 40: Gleitfläche
- 42: Grundkörper
- 44, 46: Führungsbereich
- 52, 54: Aufsatz
- 56, 58: Eingriffselement
- 60, 62: Zugfeder
- 64, 66: Abflachung
- 68: Blattfeder
- 70, 72: Oberfläche
- 74: Aussparung
- 104: Führungswandung
- P1, P2, P5: Verschiebungsrichtung
- P3, P4, P6, P7: Drehrichtung
- P8: Biegungsrichtung

## Patentansprüche

1. Vorrichtung zur Handhabung von Wertscheinen,
mit einem einen Transportmechanismus zum Transport von Wertscheinen aufweisenden ersten Modul (14), und
mit einem einen Transportmechanismus zum Transport von Wertscheinen aufweisenden zweiten Modul (12),
wobei das erste Modul (14) relativ zum zweiten Modul (12) und/oder das zweite Modul (12) relativ zum ersten Modul (14) in mindestens eine Richtung (P1, P2, P5) bewegbar ist,
in einem ersten Betriebszustand der Vorrichtung (10) der Transportmechanismus des ersten Moduls (14) und/oder der Transportmechanismus des zweiten Moduls (12) derart eingerichtet sind, Wertscheine vom ersten Modul (14) zum zweiten Modul (12) und/oder vom zweiten Modul (12) zum ersten Modul (14)zu transportieren,
das zweite Modul (12) mindestens ein Führungselement (24, 26, 100, 106) zur Führung der Wertscheine beim Transport der Wertscheine vom ersten Modul (14) zum zweiten Modul (12) und/oder vom zweiten Modul (12) zum ersten Modul (14) umfasst,
das Führungselement (24, 26, 100, 106) im ersten Betriebzustand der Vorrichtung (10) in einer Betriebsposition zur Führung der Wertscheine ausgerichtet ist,
zumindest ein Bereich des Führungselements (24, 26, 100, 106) im ersten Betriebszustand der Vorrichtung (10) in das erste Modul (14) hineinragt,
das erste Modul (14)derart eingerichtet ist, dass es zumindest einen Teilbereich des Führungselements (24, 26, 100, 106) beim Bewegen der Module (12, 14) relativ zueinander durch den Kontakt zum Führungselement (24, 26, 100, 106) derart in Richtung des zweiten Moduls (12) umlegt, dass das Führungselement (24, 26, 100, 106) beim Bewegen der Module (12, 14) relativ zueinander zumindest temporär eine dem zweiten Modul (12) zugewandte Oberfläche (70) des ersten Moduls (14) kontaktiert,
das erste Modul (14) und das zweite Modul (12) derart eingerichtet sind, dass sie in einem zweiten Betriebszustand derart relativ zueinander bewegt sind, dass keine Wertscheine vom ersten Modul (14) zum zweiten Modul (12) und/oder vom zweiten Modul (12) zum ersten Modul (14) transportierbar sind,
wobei das Führungselement (24, 26, 100, 106) derart eingerichtet ist, dass es im zweiten Betriebszustand der Vorrichtung (10) das erste Modul (14) nicht kontaktiert und sich in die Betriebsposition ausrichtet,
wobei das zweite Modul (12) eine Begrenzungswand umfasst, die das zweite Modul (12) in Richtung des ersten Moduls (14) begrenzt, und
wobei die Begrenzungswand eine Öffnung aufweist, durch die die Wertscheine beim Transport der Wertscheine vom ersten Modul (14) zum zweiten Modul (12) und/oder vom zweiten Modul (12) zum ersten Modul (14) transportierbar sind, **dadurch gekennzeichnet, dass**
das Führungselement (24, 26, 100, 106) derart eingerichtet ist, dass es beim Bewegen der Module (12, 14) relativ zueinander derart umgelegt wird, dass es die dem ersten Modul (14) zugewandte Oberfläche (72) der Begrenzungswand temporär kontaktiert.

2. Vorrichtung (10) nach Anspruch 1, **dadurch gekennzeichnet, dass** das Führungselement (24, 26, 100, 106) derart eingerichtet ist, dass es sich im zweiten Betriebszustand der Vorrichtung (10) automatisch in Betriebsposition ausrichtet.

3. Vorrichtung (10) nach einem der vorhergehenden Ansprüche, **dadurch gekennzeichnet, dass** das zweite Modul (12) ein Tresor zur Aufnahme von Geldkassetten eines Geldautomaten (10) ist, und dass das erste Modul (14) ein eine Eingabe- und Ausgabeeinheit zur Eingabe und/oder Ausgabe von Wertscheinen umfassendes Kopfmodel des Geldautomaten (10) ist.

4. Vorrichtung (10) nach Anspruch 3, **dadurch gekennzeichnet, dass** der Tresor (12) ortsfest angeordnet ist, dass das Kopfmodul (14) relativ zum Tresor (12) verschiebbar ist, und dass der erste Betriebszustand derjenige Betriebszustand des Geldautomaten (10) ist, in dem Wertschein einzahlbar und/oder auszahlbar sind.

5. Vorrichtung (10) nach einem der vorhergehenden Ansprüche, **dadurch gekennzeichnet, dass** das erste Modul (14) derart eingerichtet ist, dass beim Bewegen der Module (12, 14) vom zweiten Betriebszustand in den ersten Betriebszustand das erste Modul (14) zumindest einen Teilbereich des Führungselements (24, 26, 100, 106) durch den Kontakt mit dem Führungselement (24, 26, 100, 106) derart in Richtung des zweiten Moduls (12) umlegt, dass das Führungselement (24, 26, 100, 106) beim Bewegen der Module (12, 14) relativ zueinander zumindest temporär eine dem zweiten Modul (12) zugewandte Oberfläche (70) des ersten Moduls (14) kontaktiert.

6. Vorrichtung (10) nach einem der vorhergehenden Ansprüche, **dadurch gekennzeichnet, dass** das Führungselement (24, 26, 100, 106) mindestens zwei, vorzugsweise mehr als zwei, zueinander beabstandete Führungsfinger (34, 48, 102, 108) zur Führung der Wertscheine beim Transport der Wertscheine vom ersten Modul (14) zum zweiten Modul (12) und/oder vom zweiten Modul (12) zum ersten Modul (14) umfasst, und dass der Transportmechanismus des ersten Moduls (14) mindestens ein Transportelement umfasst, das im ersten Betriebszustand zumindest teilweise zwischen den Führungsfingern (34, 48, 102, 108) angeordnet ist.

7. Vorrichtung (10) nach einem der vorhergehenden Ansprüche, **dadurch gekennzeichnet, dass** mindestens ein dem ersten Modul (14) zugewandter Endbereich des Führungselements (100, 106) derart elastisch ausgebildet ist, so dass der Endbereich des Führungselements (100, 106) beim Bewegen der Module (12, 14) relativ zueinander durch den Kontakt mit dem ersten Modul (14) in Richtung des zweiten Moduls (12) umbogen wird, und dass der Endbereich derart eingerichtet ist, dass er sich auf Grund seiner Elastizität im ersten Betriebszustand und im zweiten Betriebszustand in Betriebsposition ausrichtet.

8. Vorrichtung (10) nach Anspruch 7, **dadurch gekennzeichnet, dass** zumindest der Endbereich, vorzugsweise das gesamte Führungselement (100, 106), aus einem Particulate Organic Matter (POM), einem Thermoplastischen Elastomer (TPU) und/oder Federstahl gefertigt ist.

9. Vorrichtung (10) nach einem der Ansprüche 7 oder 8. **dadurch gekennzeichnet, dass** zumindest der Endbereich in Richtung des ersten Moduls (14) eine derart abnehmende Wandstärke hat, dass die mechanische Spannung im Endbereich beim Umbiegen des Führungselements (100, 106) beim Bewegen der Module (12, 14) relativ zueinander an jeder Stelle gleich ist.

10. Vorrichtung (10) nach einem der Ansprüche 1 bis 6, **dadurch gekennzeichnet, dass** das mindestens eine Führungselement (24, 26) um eine quer zu der Richtung (P1, P2, P5), in der die Module (12, 14) relativ zueinander bewegbar sind, verlaufende Drehachse drehbar gelagert ist, dass das Führungselement (24, 26) durch mindestens eine Feder (60, 62) in dem ersten Betriebszustand und dem zweiten Betriebszustand in der Betriebsposition gehalten ist, und dass das erste Modul (14) derart eingerichtet ist, dass es das Führungselement (24, 26) beim Bewegen der Module (12, 14) relativ zueinander durch den Kontakt mit dem Führungselement (24, 26) entgegen der Federkraft der Feder (60, 62) um die Drehachse in Richtung des zweiten Moduls (12) dreht.

11. Vorrichtung (10) nach Anspruch 10, **dadurch gekennzeichnet, dass** das Führungselement (24, 26) eine Welle (32, 50), deren Längsachse mit der Drehachse zusammenfällt, und mindestens zwei mit der Welle (32, 50) drehfest verbundene Führungsfinger (34, 48) umfasst.

12. Vorrichtung (10) nach Anspruch 10 oder 11, **dadurch gekennzeichnet, dass** die Feder (60, 62) eine erste Feder ist, und dass eine zweite Feder (68), vorzugsweise eine Blattfeder, vorgesehen ist, die derart eingerichtet ist, dass sie das Führungselement (24, 26) in der Betriebposition hält.

13. Verfahren zur Handhabung von Wertscheinen,
bei dem in einem ersten Betriebszustand mit Hilfe eines Transportmechanismus eines ersten Moduls (14) und/oder mit Hilfe eines Transportmechanismus eines zweiten Moduls (12) Wertscheine vom ersten Modul (14) zum zweiten Modul (12) und/oder vom zweiten Modul (12) zum ersten Modul (14) transportiert werden,
die Wertscheine beim Transport vom ersten Modul (14) zum zweiten Modul (12) und/oder vom zweiten Modul (12) zum ersten Modul (14) durch mindestens ein im ersten Betriebszustand in einer Betriebsposition ausgerichtetes Führungselement (24, 26, 100, 106) des zweiten Moduls (12) zur Führung der Wertscheine beim Transport der Wertscheine vom ersten Modul (14) zum zweiten Modul (12) und/oder vom zweiten Modul (12) zum ersten Modul (14) geführt werden, wobei ein Bereich des Führungselements (24, 26, 100, 106) im ersten Betriebszustand in das erste Modul (14) hineinragt,
das erste Modul (14) relativ zum zweiten Modul (12) und/oder das zweite Modul (12) relativ zum ersten Modul (14) in mindestens eine Richtung (P1, P2, P5) in einen zweiten Betriebszustand bewegt wird,
in dem zweiten Betriebszustand keine Wertscheine vom ersten Modul (14) zum zweiten Modul (12) und/oder vom zweiten Modul (12) zum ersten Modul (14) transportiert werden,
zumindest ein Teilbereich des Führungselements (24, 26, 100, 106) beim Bewegen der Module (12, 14) relativ zueinander durch den Kontakt mit dem ersten Modul (14) derart in Richtung des zweiten Moduls (12) umgelegt wird, dass das Führungselement (24, 26, 100, 106) beim Bewegen der Module (12, 14) relativ zueinander zumindest temporär eine dem zweiten Modul (12) zugewandte Oberfläche des ersten Moduls (14) kontaktiert, und
bei dem das Führungselement (24, 26, 100, 106) im zweiten Betriebszustand auf Grund seiner Eigenelastizität und/oder mit Hilfe eines elastischen Elements (60, 62) in die Betriebsposition ausgerichtet wird,
bei dem durch eine Öffnung einer Begrenzungswand des zweite Moduls (12), die das zweite Modul (12) in Richtung des ersten Moduls (14) begrenzt, Wertscheine beim Transport der Wertscheine vom ersten Modul (14) zum zweiten Modul (12) und/oder vom zweiten Modul (12) zum ersten Modul (14) transportiert werden, **dadurch gekennzeichnet, dass**
das Führungselement (24, 26, 100, 106) beim Bewegen der Module (12, 14) relativ zueinander derart umgelegt wird, dass es die dem ersten Modul (14) zugewandte Oberfläche (72) die Begrenzungswand, die das zweite Modul (12) in Richtung des ersten Moduls (14) begrenzt, temporär kontaktiert.

## Claims

1. Device for handling notes of value,
comprising a first module (14) having a transport mechanism for transporting notes of value, and comprising a second module (12) having a transport mechanism for transporting notes of value,
the first module (14) being movable relative to the second module (12) and/or the second module (12) being movable relative to the first module (14) in at least one direction (P1, P2, P5),
in a first operating state of the device (10), the transport mechanism of the first module (14) and/or the transport mechanism of the second module (12) being set up in such a way as to transport notes of value from the first module (14) to the second module (12) and/or from the second module (12) to the first module (14),
the second module (12) comprising at least one guide element (24, 26, 100, 106) for guiding the notes of value during the transport of the notes of value from the first module (14) to the second module (12) and/or from the second module (12) to the first module (14),
in the first operating state of the device (10), the guide element (24, 26, 100, 106) being aligned in an operating position for guiding the notes of value,
in the first operating state of the device (10), at least one region of the guide element (24, 26, 100, 106) projecting into the first module (14), the first module (14) being set up in such a way that during the movement of the modules (12, 14) relative to each other, as a result of the contact with the guide element (24, 26, 100, 106), it tilts at least a sub region of the guide element (24, 26, 100, 106) over in the direction of the second module (12) in such a way that, during the movement of the modules (12, 14) relative to each other, the guide element (24, 26, 100, 106) at least temporarily contacts a surface (70) of the first module (14) that faces the second module (12),
the first module (14) and the second module (12) being set up in such a way that, in a second operating mode, they are moved relative to each other in such a way that no note of value is transportable from the first module (14) to the second module (12) and/or from the second module (12) to the first module (14),
the guide element (24, 26, 100, 106) being set up in such a way that, in the second operating state of the device (10), it does not contact the first module (14) and is not aligned in the operating position,
the second module (12) comprising a boundary wall, which bounds the second module (12) in the direction of the first module (14), and
the boundary wall having an opening, through which the notes of value can be transported during the transport of the notes of value from the first module (14) to the second module (12) and/or from the second module (12) to the first module (14), **characterized in that**
the guide element (24, 26, 100, 106) is set up in such a way that, during the movement of the modules (12, 14) relative to each other, it is tilted over in such a way that it temporarily contacts the surface (72) of the boundary wall that faces the first module (14).

2. Device (10) according to Clean 1, **characterized in that** the guide element (24, 26, 100, 106) is set up in such a way that, in the second operating state of the device (10), it is automatically aligned in the operating position.

3. Device (10) according to one of the preceding claims, **characterized in that** the second module (12) is a safe for receiving cash boxes of an automatic teller machine (10), and **in that** the first module (14) is a head module of the automatic teller machine (10) comprising an input and output unit for the input and/or output of notes of value.

4. Device (10) according to Claim 3, **characterized in that** the safe (12) is arranged in a stationary manner, **in that** the head module (14) is displaceable relative to the safe (12), and **in that** the first operating state is that operating state of the automatic teller machine (10) in which notes of value can be deposited and/or withdrawn.

5. Device (10) according to one of the preceding claims, **characterized in that** the first module (14) is set up in such a way that, during the movement of the modules (12, 14) from the second operating state to the first operating state, the first module (14) tilts at least a sub region of the guide element (24, 26, 100, 106) over in the direction of the second module (12) in such a way that during the movement of the modules (12, 14) relative to each other, as a result of the contact with the guide element (24, 26, 100, 106), the guide element (24, 26, 100, 106) at least temporarily contacts a surface (70) of the first module (14) that faces the second module (12).

6. Device (10) according to one of the preceding claims, **characterized in that** the guide element (24, 26, 100, 106) comprises at least two, preferably more than two, guide fingers (34, 48, 102, 108) spaced apart from one another for guiding the notes of value during the transport of the notes of value from the first module (14) to the second module (12) and/or from the second module (12) to the first module (14), and **in that** the transport mechanism of the first module (14) comprises at least one transport element which, in the first operating state, is at least partly arranged between the guide fingers (34, 48, 102, 108) .

7. Device (10) according to one of the preceding claims, **characterized in that** at least one end region of the guide element (100, 106) that faces the first module (14) is formed elastically in such a way that during the movement of the modules (12, 14) relative to each other, as a result of the contact with the first module (14), the end region of the guide element (100, 106) is bent over in the direction of the second module (12), and **in that** the end region is set up in such a way that because of its elasticity, it is aligned in the operating position in the first operating state and in the second operating state.

8. Device (10) according to Claim 7, **characterized in that** at least the end region, preferably the entire guide element (100, 106), is made of a particulate organic matter (POM), a thermoplastic elastomer (TPU) and/or spring steel.

9. Device (10) according to either of Claims 7 and 8, **characterized in that** at least the end region in the direction of the first module (14) has a wall thickness decreasing in such a way that during the bending of the guide element (100, 106) during the movement of the modules (12, 14) relative to each other, the mechanical stress in the end region is the same at every point.

10. Device (10) according to one of Claims 1 to 6, **characterized in that** the at least one guide element (24, 26) is mounted such that it can rotate about an axis of rotation extending transversely with respect to the direction (P1, P2, p5) in which the modules (12, 14) are movable relative to each other, **in that** the guide element (24, 26) is held in the operating position by at least one spring (60, 62) in the first operating state and the second operating state, and **in that** the first module (14) is set up in such a way that during the movement of the modules (12, 14) relative to each other, as a result of the contact with the guide element (24, 26), it rotates the guide element (24, 26) about the axis of rotation in the direction of the second module (12) counter to the spring force of the spring (60, 62).

11. Device (10) according to Claim 10, **characterized in that** the guide element (24, 26) comprises a shaft (32, 50), the longitudinal axis of which coincides with the axis of rotation, and at least two guide fingers (34, 48) rotationally fixedly connected to the shaft (32, 50).

12. Device (10) according to Claim 10 or 11, **characterized in that** the spring (60, 62) is a first spring, and **in that** a second spring (68), preferably a leaf spring, is provided, which is set up in such a way that it holds the guide element (24, 26) in the operating position.

13. Method for handling notes of value,
in which, in a first operating mode, with the aid of a transport mechanism of a first module (14) and/or with the aid of a transport mechanism of a second module (12), notes of value are transported from the first module (14) to the second module (12) and/or from the second module (12) to the first module (14),
during the transport from the first module (14) to the second module (12) and/or from the second module (12) to the first module (14), the notes of value being guided by at least one guide element (24, 26, 100, 106) of the second module (12), which is aligned in an operating position in the first operating state, to guide the notes of value during the transport of the notes of value from the first module (14) to the second module (12) and/or from the second module (12) to the first module (14), a region of the guide element (24, 26, 100, 106) projecting into the first module (14) in the first operating state,
the first module (14) being moved relative to the second module (12) and/or the second module (12) being moved relative to the first module (14) in at least one direction (P1, P2, P5) in a second operating state,
in the second operating state, no notes of value being transported from the first module (14) to the second module (12) and/or from the second module (12) to the first module (14),
during the movement of the modules (12, 14) relative to each other, as a result of the contact with the first module (14), at least one sub region of the guide element (24, 26, 100, 106) being tilted over in the direction of the second module (12) in such a way that, during the movement of the modules (12, 14) relative to each other, the guide element (24, 26, 100, 106) at least temporarily contacts a surface of the first module (14) that faces a second module (12), and in which, in the second operating state, because of its inherent elasticity and/or with the aid of an elastic element (60, 62), the guide element (24, 26, 100, 106) is aligned in the operating position,
in which, during the transport of the notes of value from the first module (14) to the second module (12) and/or from the second module (12) to the first module (14), notes of value are transported through an opening in a boundary wall of the second module (12), which bounds the second module (12) in the direction of the first module (14),
**characterized in that**
during the movement of the modules (12, 14) relative to each other, the guide element (24, 26, 100, 106) is tilted over in such a way that it temporarily contacts the surface (72) the boundary wall that faces the first module (14) which bounds the second module (12) in the direction of the first module (14).

## Revendications

1. Dispositif pour manipuler des billets de banque, comprenant un premier module (14) qui comporte un mécanisme de transport pour le transport de billets de banque, et
comprenant un second module (12) qui comporte un mécanisme de transport pour le transport de billets de banque,
dans lequel le premier module (14) peut être déplacé par rapport au second module (12) et/ou le second module (12) peut être déplacé par rapport au premier module (14) dans au moins une direction (P1, P2, P5),
dans un premier état de fonctionnement du dispositif (10), le mécanisme de transport du premier module (14) et/ou le mécanisme de transport du second module (12) sont conçus pour transporter des billets de banque du premier module (14) vers le second module (12) et/ou du second module (12) vers le premier module (14),
le second module (12) comprend au moins un élément de guidage (24, 26, 100, 106) pour le guidage des billets de banque lors du transport des billets de banque du premier module (14) vers le second module (12) et/ou du second module (12) vers le premier module (14),
dans le premier état de fonctionnement du dispositif (10), l'élément de guidage (24, 26, 100, 106), est orienté dans une position de fonctionnement destinée à guider les billets de banque,
dans le premier état de fonctionnement du dispositif (10), au moins une zone de l'élément de guidage (24, 26, 100, 106) fait saillie dans le premier module (14),
le premier module (14) est conçu de telle sorte que, lors du déplacement des modules (12, 14) l'un par rapport à l'autre, il sollicite au moins une zone partielle de l'élément de guidage (24, 26, 100, 106) dans la direction du second module (12) du fait du contact avec l'élément de guidage (24, 26, 100, 106), de telle sorte que, lors du déplacement des modules (12, 14) l'un par rapport à l'autre, l'élément de guidage (24, 26, 100, 106) vienne au moins temporairement au contact d'une surface (70) du premier module (14) qui est tournée vers le second module (12),
le premier module (14) et le second module (12) sont conçus de telle sorte que, dans un second état de fonctionnement, ils soient déplacés l'un par rapport à l'autre de manière à ce qu'aucun billet de banque ne puisse être transporté du premier module (14) vers le second module (12) et/ou du second module (12) vers le premier module (14),
dans lequel l'élément de guidage (24, 26, 100, 106) est conçu de telle sorte que, dans le second état de fonctionnement du dispositif (10), il ne vienne pas au contact du premier module (14) et s'oriente dans la position de fonctionnement,
dans lequel le second module (12) comprend une paroi de délimitation qui délimite le second module (12) dans la direction du premier module (14), et
dans lequel la paroi de délimitation présente une ouverture à travers laquelle les billets de banque peuvent être transportés lors du transport des billets du premier module (14) vers le second module (12) et/ou du second module (12) vers le premier module (14), **caractérisé en ce que**
l'élément de guidage (24, 26, 100, 106) est conçu de telle sorte que, lors du déplacement des modules (12, 14) l'un par rapport à l'autre, il soit sollicité de telle sorte qu'il vienne temporairement au contact de la surface (72) de la paroi de délimitation qui est tournée vers le premier module (14).

2. Dispositif (10) selon la revendication 1, **caractérisé en ce que** l'élément de guidage (24, 26, 100, 106) est conçu de telle sorte que, dans le second état de fonctionnement du dispositif (10), il s'oriente automatiquement dans la position de fonctionnement.

3. Dispositif (10) selon l'une des revendications précédentes, **caractérisé en ce que** le second module (12) est un coffre-fort destiné à recevoir des cassettes d'espèces d'un distributeur automatique de billets (10) et **en ce que** le premier module (14) est un module de tête du distributeur automatique de billets (10) comprenant une unité d'introduction et de sortie destinée à l'introduction et à la sortie de billets de banque.

4. Dispositif (10) selon la revendication 3, **caractérisé en ce que** le coffre-fort (12) est disposé de manière stationnaire, **en ce que** le module de tête (14) peut être décalé par rapport au coffre-fort (12), et **en ce que** le premier état de fonctionnement est l'état de fonctionnement du distributeur automatique de billets (10) dans lequel des billets peuvent être introduits et obtenus.

5. Dispositif (10) selon l'une des revendications précédentes, **caractérisé en ce que** le premier module (14) est conçu de telle sorte que, lors du déplacement des modules (12, 14) du second état de fonctionnement au premier état de fonctionnement, le premier module (14) sollicite au moins une zone partielle de l'élément de guidage (24, 26, 100, 106) dans la direction du second module (12) du fait du contact avec l'élément de guidage (24, 26, 100, 106) de telle sorte que, lors d'un déplacement des modules (12, 14) l'un par rapport à l'autre, l'élément de guidage (24, 26, 100, 106) vienne au moins temporairement au contact d'une surface (70) du premier module (14) qui est tournée vers le second module (12) .

6. Dispositif (10) selon l'une des revendications précédentes, **caractérisé en ce que** l'élément de guidage (24, 26, 100, 106) comprend au moins deux, de préférence plus de deux doigts de guidage mutuellement espacés (34, 48, 102, 108) pour guider les billets de banque lors du transport des billets de banque du premier module (14) vers le second module (12) et/ou du second module (12) vers le premier module (14), et **en ce que** le mécanisme de transport du premier module (14) comprend au moins un élément de transport qui, dans le premier état de fonctionnement, est disposé au moins partiellement entre les doigts de guidage (34, 48, 102, 108).

7. Dispositif (10) selon l'une des revendications précédentes, **caractérisé en ce qu'**au moins une zone d'extrémité de l'élément de guidage (100, 106) qui est tournée vers le premier module (14) est réalisé de manière élastique, de telle sorte que, lors du déplacement des modules (12, 14) l'un par rapport à l'autre, la partie d'extrémité de l'élément de guidage (100, 106) soit recourbée du fait du contact avec le premier module (14) dans la direction du second module (12), et **en ce que** la zone d'extrémité est conçue de telle sorte qu'elle s'oriente vers la position de fonctionnement du fait de son élasticité dans le premier état de fonctionnement et dans le second état de fonctionnement.

8. Dispositif (10) selon la revendication 7, **caractérisé en ce qu'**au moins la zone d'extrémité, de préférence la totalité de l'élément de guidage (100, 106), est constituée d'une matière organique particulaire (POM), d'un élastomère thermoplastique (TPU) et/ou d'acier à ressort.

9. Dispositif (10) selon l'une des revendications 7 ou 8, **caractérisé en ce qu'**au moins la zone d'extrémité présente, dans la direction du premier module (14), une épaisseur de paroi décroissante de telle sorte que la tension mécanique dans la zone d'extrémité soit la même en tout point lorsque l'élément de guidage (100, 106) est recourbé lors d'un déplacement des modules (12, 14) l'un par rapport à l'autre.

10. Dispositif (10) selon l'une des revendications 1 à 6, **caractérisé en ce que** ledit au moins un élément de guidage (24, 26) est monté tournant autour d'un axe de rotation s'étendant transversalement à la direction (P1, P2, P5) dans laquelle les modules (12, 14) peuvent être déplacés l'un par rapport à l'autre, **en ce que** l'élément de guidage (24, 26) est maintenu dans la position de fonctionnement au moyen d'au moins un ressort (60, 62) dans le premier état de fonctionnement et dans le second état de fonctionnement, et **en ce que** le premier module (14) est conçu de telle sorte que, lors du déplacement des modules (12, 14) l'un par rapport à l'autre, il fasse tourner l'élément de guidage (24, 26) autour de l'axe de rotation dans la direction du second module (12) du fait du contact avec l'élément de guidage (24, 26) contre la force de rappel du ressort (60, 62).

11. Dispositif (10) selon la revendication 10, **caractérisé en ce que** l'élément de guidage (24, 26) comprend un arbre (32, 50) dont l'axe longitudinal coïncide avec l'axe de rotation, et au moins deux doigts de guidage (34, 48) reliés solidaires en rotation à l'arbre (32, 50).

12. Dispositif (10) selon la revendication 10 ou 11, **caractérisé en ce que** le ressort (60, 62) est un premier ressort, et **en ce qu'**il est prévu un second ressort (68), de préférence un ressort à lame, qui est conçu de telle sorte qu'il maintienne l'élément de guidage (24, 26) dans la position de fonctionnement.

13. Procédé pour manipuler des billets de banque, dans lequel, dans un premier état de fonctionnement, des billets de banque sont transportés à l'aide d'un mécanisme de transport d'un premier module (14) et/ou à l'aide d'un mécanisme de transport d'un second module (12) du premier module (14) vers le second module (12) et/ou du second module (12) vers le premier module (14), lors du transport du premier module (14) vers le second module (12) et/ou du second module (12) vers le premier module (14), les billets de banque sont guidés par au moins un élément de guidage (24, 26, 100, 106) du second module (12) qui, dans un premier état de fonctionnement, est orienté dans une position de fonctionnement, pour guider les billets de banque lors du transport des billets de banque du premier module (14) vers le second module (12) et/ou du second module (12) vers le premier module (14), dans lequel, dans le premier état de fonctionnement, une zone de l'élément de guidage (24, 26, 100, 106) fait saillie dans le premier module (14),
le premier module (14) est déplacé par rapport au second module (12) et/ou le second module (12) est déplacé par rapport au premier module (14) dans au moins une direction (P1, P2, P5) dans un second état de fonctionnement,
dans le second état de fonctionnement, aucun billet de banque n'est transporté du premier module (14) vers le second module (12) et/ou du second module (12) vers le premier module (14),
au moins une zone partielle de l'élément de guidage (24, 26, 100, 106), lors d'un déplacement des modules (12, 14) l'un par rapport à l'autre, est sollicité dans la direction du second module (12) du fait du contact avec le premier module (14) de telle sorte que, lors d'un déplacement des modules (12, 14) l'un par rapport à l'autre, l'élément de guidage (24, 26, 100, 106) vienne au moins temporairement au contact d'une surface du premier module (14) qui est tournée vers le second module (12), et
dans lequel, dans le second état de fonctionnement, l'élément de guidage (24, 26, 100, 106) est orienté dans la position de fonctionnement du fait de son élasticité propre et/ou à l'aide d'un élément élastique (60, 62), dans lequel, lors du transport des billets de banque du premier module (14) vers le second module (12) et/ou du second module (12) vers le premier module (14), des billets de banque sont transportés à travers une ouverture d'une paroi de délimitation du second module (12) qui délimite le second module (12) dans la direction du premier module (14), **caractérisé en ce que**,
lors du déplacement des modules (12, 14) l'un par rapport à l'autre, l'élément de guidage (24, 26, 100, 106) est sollicité de telle sorte qu'il vienne temporairement au contact de la surface (72) qui est tournée vers le premier module (14) la paroi de délimitation qui délimite le second module (12) dans la direction du premier module (14) .
